# FASCICULE DE BREVET EUROPEEN

(11) **EP 1 047 151 B1**
(45) Date de publication et mention de la délivrance du brevet: **15.06.2005**
(21) Numéro de dépôt: 00401056.7
(22) Date de dépôt: 14.04.2000
(51) Int. Cl.: H01Q 1/32

(54) **Antenne de véhicule automobile**
Fahrzeugantenne
Antenna for vehicle

(30) Priorité: 19.04.1999 FR 9904896
(43) Date de publication de la demande: 25.10.2000
(73) Titulaire: Peugeot Citroen Automobiles SA, 92200 Neuilly sur Seine (FR)
(72) Inventeur: Coppi, Christophe, 25600 Vieux-Charmont (FR)
(74) Mandataire: Lanceplaine, Jean-Claude

(56) Documents cités:
- US-A- 4 514 670
- US-A- 4 788 551
- US-A- 5 221 929
- US-A- 5 349 361
- US-A- 5 446 472

## Description

La présente invention concerne une antenne, notamment de réception radio, pour un véhicule automobile.

Les véhicules automobiles sont généralement livrés avec un ensemble de pré-équipement radio qui comprend notamment une antenne fixée sur un élément de la carrosserie et de plus en plus sur le pavillon du véhicule.

Pour cela, l'antenne comporte un support se présentant sous la forme d'une embase qui est rapportée sur le pavillon et vissée de l'intérieur du véhicule.

Pour pouvoir bénéficier d'une bonne réception de la radio, il est nécessaire d'avoir une inclinaison optimisée de l'antenne par rapport au pavillon du véhicule.

En effet, l'antenne doit être plus ou moins inclinée selon sa longueur de telle manière que la distance entre le pavillon et l'extrémité libre de cette antenne soit de l'ordre de 300mm afin d'obtenir une réception de la radio dans les meilleures conditions possibles.

Ainsi, pour obtenir une bonne réception de la radio, l'antenne forme avec le pavillon du véhicule un angle assez important ce qui augmente la hauteur du véhicule si bien que l'antenne peut facilement entrer en contact avec des obstacles lors du déplacement du véhicule, comme par exemple des entrées de garage ou des barres de calibrage d'entrée de parking.

Par- conséquent, en milieu urbain, il arrive fréquemment que l'antenne vienne taper sur un obstacle et provoque une mise en résonance de celle-ci qui se caractérise par un bruit désagréable à l'intérieur du véhicule ou un risque de dégradation de l'antenne.

L'invention a pour but de proposer une antenne de véhicule automobile qui évite les inconvénients précédemment mentionnés.

L'invention a donc pour objet une antenne de véhicule automobile montée sur une embase munie d'organes de fixation sur le pavillon dudit véhicule automobile, caractérisée en ce que l'embase comporte un élément de déplacement angulaire de l'antenne entre une première position écartée du pavillon et une seconde position rabattue sur ce pavillon, commandé par des moyens de détection d'un obstacle de hauteur, par rapport au pavillon, inférieure à la distance séparant l'extrémité de l'antenne et ledit pavillon dans la première position de cette antenne.

Selon d'autres caractéristiques de l'invention :
- l'élément de déplacement angulaire de l'antenne est formé par un moteur électrique dont l'arbre de sortie est muni d'un pignon engrenant avec un pignon monté sur un axe horizontal porté par l'embase et solidaire en rotation de ladite antenne,
- les moyens de détection d'un obstacle comprennent un capteur de proximité disposé sur le pavillon devant ladite antenne,
- les moyens de détection d'un obstacle comprennent un premier capteur de proximité disposé sur le pavillon devant l'antenne et un second capteur de proximité disposé derrière ladite antenne.

Les caractéristiques et avantages de l'invention apparaîtront au cours de la description qui va suivre, donnée à titre d'exemple et faite en référence aux dessins annexés, sur lesquels :
- la Fig. 1 est une vue schématique en coupe longitudinale d'un support d'une antenne de véhicule automobile, conforme à l'invention,
- la Fig. 2 est une vue schématique en coupe selon la ligne 2-2 de la Fig. 1.

Sur la Fig.1, on a représenté schématiquement une portion d'un pavillon 1 d'un véhicule automobile, sur la partie avant duquel est monté un pare-brise 2 par l'intermédiaire d'un joint d'étanchéité 3.

Sur la face interne du pavillon 1 est prévu un garnissage 4 qui ménage avec ladite face un espace interne 5 pour le passage par exemple de câbles électriques ou pour le positionnement d'organes de fixation de divers accessoires.

Sur le pavillon 1 du véhicule automobile est monté un support d'une antenne 10 et qui comprend une embase 6.

L'embase 6 est munie d'organes de fixation, non représentés, sur le pavillon 1 de ce véhicule automobile.

Ainsi, que représenté à la Fig. 1, l'antenne 10 est déplaçable angulairement, d'une part, entre une première position écartée du pavillon 1 pour une bonne réception de la radio et représentée en trait plein sur cette figure et, d'autre part, une seconde position rabattue sur ce pavillon 1 et représentée en pointillés.

A cet effet, l'embase 6 comporte un élément 11 de déplacement angulaire de l'antenne 10 entre les deux positions, commandé par des moyens 20 de détection d'un obstacle A de hauteur, par rapport au pavillon 1, inférieure à la distance dl séparant l'extrémité de l'antenne 10 et ledit pavillon 1 dans la première position de cette antenne 10.

Comme représenté notamment à la Fig. 2, l'élément 11 de déplacement angulaire de l'antenne 10 est formé par un moteur électrique 12 dont l'arbre de sortie 12a est muni d'un pignon 13 engrenant avec un pignon 14 monté sur un axe horizontal 15 porté par l'embase 6 et solidaire en rotation avec l'antenne 10.

L'ensemble formé par le moteur 12 et le pignon 13 est fixé, par des moyens appropriés non représentés, sur la face interne du pavillon 1 et entre ledit pavillon 1 et le garnissage 4.

Les moyens 20 de détection de l'obstacle A comprennent un capteur de proximité 21 disposé sur le pavillon 1 devant l'antenne 10.

Dans l'exemple de réalisation représenté sur les figures, le capteur de proximité 21 est implanté dans la partie avant de l'embase 6.

Ainsi que représenté à la Fig. 1, ce capteur de proximité 21 émet un champ de détection qui se présente, par exemple, sous la forme d'un cône dont l'angle a et la hauteur d2 représentent les valeurs de ce champ et qui sont paramétrables.

Lors du déplacement du véhicule, le capteur de proximité 21 émet vers le haut un champ de détection devant l'antenne 10 qui est en position écartée du pavillon 1, comme représentée en trait plein à la Fig. 1.

Tant que le capteur de proximité 21 ne détecte pas la présence de l'obstacle A, le moteur électrique 12 n'est pas alimenté et l'antenne 10 demeure dans cette position.

Dès que l'obstacle A entre dans le champ de détection émis par le capteur de proximité 21, ce dernier commande le moteur électrique 12 pour entraîner en rotation l'arbre de sortie 12a et le pignon 13.

Le pignon 13 entraîne le pignon 14 ainsi que l'axe 15 ce qui a pour effet de déplacer angulairement l'antenne 10 vers le bas de façon à l'amener dans la position rabattue sur le pavillon 1, comme représentée en pointillés à la Fig. 1.

Tant que le capteur de proximité 21 détecte la présence de l'obstacle A, l'antenne 10 reste dans sa position rabattue contre la pavillon 1 de telle manière qu'elle ne tape pas contre cet obstacle A pendant le déplacement du véhicule.

Après le passage de cet obstacle A et dans le cas où le capteur de proximité 21 ne détecte pas un autre obstacle, ce capteur de proximité 21 émet un signal de commande du moteur 12 qui entraîne, en sens inverse, l'arbre de sortie 12a et le pignon 13.

La rotation en sens inverse de ce pignon 13 provoque par l'intermédiaire du pignon 14 et de l'axe 15 le pivotement de l'antenne 10 de façon à la ramener dans sa position écartée du pavillon 1 afin d'obtenir une réception de la radio dans les meilleurs conditions.

Le basculement en sens inverse de l'antenne 10 pour la ramener dans la position écartée du pavillon 1 est commandé par le capteur de proximité 21 après un temps prédéterminé de façon à permettre le passage de l'obstacle A.

Selon une variante, les moyens de détection d'un obstacle comprennent un premier capteur de proximité 21 disposé sur le pavillon 1 devant l'antenne 10 et un second capteur de proximité 22 disposé derrière ladite antenne 10.

Ainsi, le capteur de proximité 21 commande le basculement de l'antenne 10 dans le cas de la détection d'un obstacle lors de la marche avant du véhicule et le capteur de proximité 22 commande le basculement de cette antenne 10 dans le cas de la détection d'un obstacle lors de la marche arrière de ce véhicule automobile.

Des organes appropriés sont prévus pour arrêter le moteur lorsque l'antenne est dans l'une ou l'autre des positions.

Les différents éléments composant l'antenne peuvent être de type modulaire ce qui permet de conserver les procédés de montage utilisés jusqu'à présent pour les antennes traditionnelles.

Le dispositif permet donc d'éviter la collision entre l'antenne et un obstacle éventuel, supprimant ainsi les nuisances sonores pour les occupants du véhicule dans le cas où cette antenne tape contre un obstacle et évitant également les risques de dégradations de l'antenne de réception radio.

## Revendications

1. Antenne de véhicule automobile montée sur une embase (6) munie d'organes de fixation sur le pavillon (1) dudit véhicule automobile, **caractérisée en ce que** l'embase (6) comporte un élément (11) de déplacement angulaire de l'antenne (10) entre une première position écartée du pavillon (1) et une seconde position rabattue sur ce pavillon (1), commandé par des moyens (20) de détection d'un obstacle de hauteur, par rapport au pavillon (1), inférieure à la distance séparant l'extrémité de l'antenne (10) et ledit pavillon (1) dans la première position de cette antenne (10).

2. Antenne selon la revendication 1, **caractérisée en ce que** l'élément (11) de déplacement angulaire de l'antenne (10) est formé par un moteur électrique (12) dont l'arbre de sortie (12a) est muni d'un pignon (13) engrenant avec un pignon (14) monté sur un axe horizontal (15) porté par l'embase (6) et solidaire en rotation avec ladite antenne (10).

3. Antenne selon la revendication 1, **caractérisée en ce que** les moyens (20) de détection de l'obstacle comprennent un capteur de proximité (21) disposé sur le pavillon (1) devant ladite antenne (10).

4. Antenne selon la revendication 1, **caractérisée en ce que** les moyens (20) de détection de l'obstacle comprennent un premier capteur de proximité (21) disposé sur le pavillon (1) devant l'antenne (10) et un second capteur de proximité (22) disposé derrière ladite antenne (10).

## Patentansprüche

1. Kraftfahrzeug-Antenne, die auf einem Sockel (6) montiert ist, der mit Organen zur Befestigung auf dem Dach (1) des Kraftfahrzeugs versehen ist, **dadurch gekennzeichnet, daß** der Sockel (6) ein Element (11) zur Winkelbewegung der Antenne (10) zwischen einer ersten, vom Dach (1) entfernten Stellung und einer zweiten, auf dieses Dach (1) heruntergeklappten Stellung aufweist, das durch Mittel (20) zur Erfassung eines Hindernisses gesteuert wird, dessen Höhe bezüglich des Dachs (1) kleiner als der Abstand des Endes der Antenne (10) vom Dach (1) in der ersten Stellung der Antenne (10) ist.

2. Antenne nach Anspruch 1, **dadurch gekennzeichnet, daß** das Element (11) zur Winkelbewegung der Antenne (10) von einem Elektromotor (12) gebildet wird, dessen Ausgangswelle (12a) mit einem Zahnrad (13) versehen ist, das mit einem Zahnrad (14) kämmt, das auf einer horizontalen Achse (15) montiert ist, die von dem Sockel (6) getragen ist und mit der Antenne (10) bezüglich Drehung fest verbunden ist.

3. Antenne nach Anspruch 1, **dadurch gekennzeichnet, daß** die Mittel (20) zur Erfassung des Hindernisses einen Näherungsfühler (21) umfassen, der auf dem Dach (1) vor der Antenne (10) angeordnet ist.

4. Antenne nach Anspruch 1, **dadurch gekennzeichnet, daß** die Mittel (20) zur Erfassung des Hindernisses einen ersten Näherungsfühler (21), der auf dem Dach (1) vor der Antenne (10) angeordnet ist, und einen zweiten Näherungsfühler (22) umfassen, der hinter der Antenne (10) angeordnet ist.

## Claims

1. Aerial for a motor vehicle mounted on a base (6) provided with means for attachment to the roof (1) of said motor vehicle, **characterised in that** the base (6) comprises means (11) for angular displacement of the aerial (10) between a first position spaced from the roof (1) and a second position lowered onto this roof (1), controlled by means (20) for detecting an obstacle with a height, relative to the roof (1), less than the distance separating the end of the aerial (10) and said roof (1) in the first position of said aerial (10).

2. Aerial according to claim 1, **characterised in that** the means (11) for angular displacement of the aerial (10) are formed by an electric motor (12) the output shaft (12a) of which is provided with a cog (13) meshing with a cog (14) mounted on a horizontal spindle (15) carried by the base (6) and connected for rotation with said aerial (10).

3. Aerial according to claim 1, **characterised in that** the means (20) for detecting the obstacle comprise a proximity detector (21) located on the roof (1) in front of said aerial (10).

4. Aerial according to claim 1, **characterised in that** the means (2) for detecting the obstacle comprise a first proximity detector (21) placed on the roof (1) in front of the aerial (10) and a second proximity detector (22) located behind said aerial (10).
